# EUROPÄISCHE PATENTSCHRIFT

(11) **EP 0 686 747 B1**
(45) Veröffentlichungstag und Bekanntmachung des Hinweises auf die Patenterteilung: **19.08.1998**
(21) Anmeldenummer: 95106911.1
(22) Anmeldetag: 08.05.1995
(51) Int. Cl.: E05C 9/20, E05B 17/00

(54) **Treibstangenelement für Treibstangenbeschläge und Verfahren zu seiner Herstellung**
Espagnolette element for espagnolette and process of its manufacturing
Elément de crémone pour crémone et procédé de fabrication

(30) Priorität: 11.05.1994 DE 9407856 U
(43) Veröffentlichungstag der Anmeldung: 13.12.1995
(73) Patentinhaber: FERCO INTERNATIONAL FERRURES ET SERRURES DE BATIMENT, 57400 Sarrebourg (FR)
(72) Erfinder: Lejeune, Jean-Marie, F-57400 Sarrebourg (FR)
(74) Vertreter: Glawe, Delfs, Moll & Partner

(56) Entgegenhaltungen:
- EP-A- 0 560 016
- DE-U- 8 324 586
- FR-A- 2 403 441

## Beschreibung

Die Erfindung betrifft ein Treibstangenelement für Treibstangenbeschläge gemäß dem Oberbegriff des Anspruches 1 und ein Verfahren zur Herstellung eines solchen Treibstangenelementes gemäß dem Oberbegriff des Anspruches 3.

Ein gattungsgemäßes Treibstangenelement ist aus EP-0 560 016 A2 bekannt. Das Treibstangenelement ist Teil eines Treibstangenbeschlages für Fenster- und Türbeschläge und dient als Treibstangenkupplungsstück, z.B. in einer Eckumlenkung eines Fensterbeschlages, wobei an beiden Enden des flexiblen Umlenkgliedes der Eckumlenkung ein solches Treibstangenelement zur Ankopplung von Treibstangen befestigt sein kann.

Das Treibstangenelement besteht aus einem im Querschnitt flach-rechteckigen Stabmaterial, das an einem Ende einen Kupplungsabschnitt aufweist. Der Kupplungsabschnitt selbst hat einen U-förmigen Querschnitt, wobei an der Innenseite der U-Flansche eine Feinverzahnung ausgebildet ist. In diese Feinverzahnung kann eine die komplementäre Feinverzahnung an den Schmalseiten einer anzukuppelnden Treibstange eingreifen. Somit können Schub- und Zugkräfte vom Griffteil des Fensters über die Treibstange auf das Treibstangenelement und damit auf die Eckumlenkung übertragen werden. Auch ist es möglich, die Kupplung leicht zu lösen und wieder zu befestigen. Ebenso können Fertigungstoleranzen und unterschiedliche Einbaubedingungen ausgeglichen werden, indem die Feinverzahnungen des Treibstangenelementes und der Treibstange unterschiedlich weit in Eingriff gebracht werden.

Nach dem Stand der Technik wird ein solches Treibstangenelement aus einem Flachmaterialstreifen, z.B. einem Streifenzuschnitt, durch Prägen und anschließende Biegeverformung gebildet. Dazu sind mindestens zwei Arbeitsschritte nötig. Zuerst wird der Endabschnitt des Stabmaterials flachgepreßt und dabei an der Oberseite die Feinverzahnung eingeprägt, anschließend werden die beiden seitlichen Abschnitte zur Bildung des U-Profils rechtwinkelig hochgebogen. Dabei kann die Biegeverformung zu einem Verziehen der geprägten Feinverzahnung im Übergangsbereich führen, die einen einwandfreien Eingriff der anzukoppelnden Treibstange und deren flache Auflage auf dem Boden des U-Profils beeinträchtigen kann.

In FR-A-2 403 441 ist eine weitere gattungsgemäße Treibstangenkupplung zur Verbindung einer Treibstange bzw. Stulpschiene mit dem Beschlagseckelement offenbart. Dazu wird eine längenverstellbare Zahnkupplung mit einem verzahnten Kupplungsglied vorgeschlagen, das am kupplungsseitigen Ende der abgelängten Stulp- bzw. Treibstange über eine Zapfen-Loch-Verbindung mit dieser verbunden wird. Eine solche Kupplung hat den Nachteil, daß das Kupplungsglied nicht mit der Treibstange einstückig verbunden ist, sondern nach dem Ablängen der Treibstange mit dieser erst verbunden werden muß, bevor sie mit dem Kupplungsgegenstück in Eingriff gebracht werden kann. Treibstange und Kupplungsstück können daher auch nicht in einem Verfahrensschritt hergestellt werden.

Die Aufgabe der Erfindung ist es, ein gattungsgemäßes Treibstangenelement sowie ein Verfahren zu seiner Herstellung zu schaffen, welches in einfacher Weise in einem einzigen Arbeitsschritt mit hoher Präzision hergestellt werden kann.

Die Aufgabe wird durch ein Treibstangenelement nach Anspruch 1 und ein Verfahren nach Anspruch 2 gelöst. Die Unteransprüche enthalten weitere vorteilhafte Ausgestaltungen der erfindungsgemäßen Vorrichtung und des Verfahrens.

Das erfindungsgemäße Treibstangenelement kann schneller und kostengünstiger und mit höherer Präzision hergestellt werden als vorher bekannte.

Ein weiterer Vorteil ist es, daß das erfindungsgemäße Verfahren, welches nur einen einzigen Arbeitsschritt umfaßt, mit einer einzigen Vorrichtung durchgeführt werden kann.

Eine Ausführungsform des erfindungsgemäßen Treibstangenelements und des Verfahrens zu seiner Herstellung werden unter Bezugnahme auf die beiliegenden Zeichnungen erläutert. Dabei zeigt:
Fig. 1 eine perspektivische Ansicht des Treibstangenelementes;
Fig. 2 einen Schnitt durch das Treibstangenelement entlang der Linie II-II von Fig. 1.
Fig. 3 einen Schnitt durch das Treibstangenelement entlang der Linie III von Fig. 1
Fig. 4 bis Fig. 6 die Ausgangs-, eine Zwischen- und Endsituation beim erfindungsgemäßen Herstellungsverfahren des Treibstangenelementes.

Fig. 1 zeigt das erfindungsgemäße Treibstangenelement 1. In der Ausführungsform besteht es aus einem im Querschnitt flach-rechteckigen Stabmaterial aus Metall. In einem Endbereich sind aus dem Stabmaterial zwei U-Flansche 5 und 7 durch Hochprägen aus dem flach-rechteckigen Querschnitt geformt. Die beiden U-Flansche 5, 7 verlaufen parallel zu den Seitenkanten des flach-rechteckigen Stabquerschnitts und weisen eine innere Feinverzahnung 9, 11 auf. Gleichzeitig ist eine äußere Feinverzahnung 13, 15 gleicher Teilung vorgesehen, so daß jeder U-Flansch 5, 7 im wesentlichen gleichmäßige Dicke hat und zick-zack-förmig verläuft. Unterhalb der U-Flansche 5, 7 ist auch an dem flach-rechtekkigen Stabmaterial an dessen Seitenflächen eine eingeprägte untere Feinverzahnung 17 ausgebildet, die gleiche Teilung wie die äußere Feinverzahnung 13, 15 aufweist und mit dieser fluchtet. Die äußeren und unteren Feinverzahnungen 13, 15 und 17 haben keine betriebliche Funktion, sondern dienen zur Steuerung des Materialflusses, zur sauberen Ausbildung der U-Flansche 5, 7 und ihrer inneren Feinverzahnungen 9, 11 durch einen einzigen Prägevorgang. Entlang der Verbindungslinie zwischen den U-Flanschen 5, 7 und der unteren Feinverzahnung 17 weist das Treibstangenelement 1 eine Rippe 19 auf.

In einem zweiten, nicht gezeigten Endbereich kann das Treibstangenelement 1, z.B. mit einem Bolzen, am Umlenkglied einer Eckumlenkung festgelegt sein.

Im Betrieb greift eine im Querschnitt meist ebenfalls flach-rechteckig ausgebildete Treibstange, die an ihren Außenkanten eine Feinverzahnung aufweist, in die inneren Feinverzahnungen 9, 13 der Flansche 5, 7 des Treibstangenelementes 1 ein. Fertigungstoleranzen und bauliche Unterschiede bei verschiedenen Fenstern können in einem gewissen Ausmaß durch unterschiedlich weites Eingreifen zwischen den Feinverzahnungen der Treibstange und des Treibstangenelementes ausgeglichen werden. Vorzugsweise ist das Treibstangenelement 1 derart an die Treibstange angepaßt, daß die U-Flansche 5, 7 eine Höhe aufweisen, die der Dicke der Treibstange entspricht.

In Fig. 2 ist ein Schnitt entlang der Linien II-II durch das Treibstangenelement 1 aus Fig. 1 gezeigt. Hierbei sind die einander gegenüberliegenden Innenverzahnungen 9, 11 der Flanken 5, 7 des U-Flansches zu erkennen.

Fig. 3 zeigt einen Schnitt entlang der mit III gekennzeichneten Linie in Fig. 1. Zur Vereinfachung ist nur der Teil des ersten Endbereiches 3 dargestellt, in dem der U-Flansch ausgebildet ist.

Die Herstellung des erfindungsgemäßen Treibstangenelementes 1 ist in den Figuren 4 bis 6 gezeigt. In Fig. 4 ist die Anfangssituation dargestellt, in der ein im Querschnitt flach-rechteckiges Stabmaterial la zwischen einem Stempel 21 und einer Matrize 23 angeordnet ist. Zu beiden Seiten des Stabmateriales 1a sind im Querrichtung bewegbare Prägebacken 25, 27 angeordnet. Die Pfeile α, β und γ zeigen die Bewegungsrichtungen der Prägebacken und des Stempels.

Der Stempel 21 ist an seinen Seitenflächen mit einem Verzahnungsprofil 33 versehen. In der gezeigten Ausführungsform sind auch die Prägebacken mit einem dazu komplementären Feinverzahnungsprofil 37 auf ihren dem im Querschnitt flach-rechteckigen Stabmaterial zugewandten Seitenflächen ausgestattet. Das Bezugszeichen 35 kennzeichnet ein unteres komplementäres Feinverzahnungsprofil, das auf den inneren Flanken der Ausnehmung 23a der Matrize 23 ausgebildet ist.

Das Verfahren verläuft wie folgt. Das im Querschnitt flachrechteckige Stabmaterial la wird durch den Stempel 21 in die Matrize 23 gepreßt. In den Randbereichen 29, 31 des Stabmaterials la, die über die Ränder der Ausnehmung 23a der Matrize hinausragen, bilden sich durch Hochprägen die U-Flansche 5, 7. Zusätzlich werden die Prägebacken 25, 27 gegen die hochgeprägten Abschnitte bewegt, so daß in Zusammenwirkung mit dem komplementären seitlichen Verzahnungsprofil 33 des Stempels die inneren Feinverzahnungen 9, 11 des Treibstangenelementes 1 an den U-Flanschen 5, 7 eingeprägt werden.

In einer vorteilhaften Ausführungsform des Verfahrens erreicht zuerst der Stempel 21 seine Endposition, während die Prägebacken 25, 27 noch nicht in Kontakt mit den hochgeprägten Abschnitten sind. Diese Situation ist in Fig. 5 gezeigt, und kann leicht realisiert werden, indem sich die Prägebacken 25, 27 entlang der Richtungen α und γ mit einer niedrigeren Geschwindigkeit bewegen, als der Stempel 21 entlang der Richtung β. Indem das Verfahren auf diese Art geführt wird, wird das Fließen des Materials unterstützt, und die Herstellung des Treibstangenelementes vereinfacht.

## Patentansprüche

1. Treibstangenelement (1) für Treibstangenbeschläge, bestehend aus einem im Querschnitt flachrechteckigen Stabmaterial (1a), das an einem Endbereich einen Kupplungsabschnitt mit U-förmigem Querschnitt aufweist, dessen U-Flansche (5,7) aus dem flachrechteckigen Querschnitt des Stabmaterials (1a) hochgeprägt sind und an ihrer Innenseite mit einer geprägten Feinverzahnung (9,11) versehen sind, wobei unterhalb der U-Flansche (5,7) an den Seitenflächen des im Querschnitt flachrechteckigen Stabmaterials (1a) eine außenseitige Feinverzahnung (17) vorgesehen ist,
dadurch **gekennzeichnet**, daß die U-Flansche (5,7) auch an ihrer Außenseite mit einer geprägten Feinverzahnung (13,15) versehen sind.

2. Verfahren zur Herstellung eines Treibstangenelementes (1), das an einem Ende (3) einen Kupplungsabschnitt mit U-förmigem Querschnitt und eine an der Innenseite der U-Flansche (5,7) ausgebildete Feinverzahnung (9,11) aufweist, durch Verformung eines im Querschnitt flachrechteckigen Stabmaterials (1a),
wobei durch Pressen des Stabmaterials (1a) mit einem Stempel (21) in eine Matrize (23) hinein die Flansche (5,7) des U-förmigen Querschnitts hochgeprägt werden, wobei gleichzeitig durch ein seitliches Verzahnungsprofil (33) des Stempels (21) die innere Feinverzahnung (9,11) in die U-Flansche eingeprägt und durch ein an der Matrize (23) in Verlängerung des Verzahnungsprofils (33) des Stempels (21) ausgebildetes Feinverzahnungsprofil (35) eine untere Feinverzahnung (17) an den Seitenflächen des Stabmaterials (1a) ausgebildet wird, die das Fließen des Materials in die U-Flansche (5,7) unterstützt,
dadurch **gekennzeichnet**, daß beim Hochprägen der U-Flansche (5,7) durch seitlich gegen die hochgeprägten U-Flansche (5,7) bewegte Prägebacken (25,27), die ein zu dem Verzahnungsprofil (33) des Stempels (21) komplementäres Feinverzahnungsprofil (37) aufweisen, eine äußere Feinverzahnung (13,15), die zur inneren Feinverzahnung (9,11) komplementär ist, in die U-Flansche eingeprägt wird.

3. Verfahren nach Anspruch 2, dadurch **gekennzeichnet**, daß die Bewegung der Prägebacken (25,27) gegen die U-Flansche (5,7) in solcher zeitlicher Abstimmung zur Bewegung des Stempels (21) durchgeführt wird, daß der Stempel (21) seine Endstellung erreicht, während die Prägebacken (25,27) noch bewegt werden.

## Claims

1. A connecting-bar element (1) for connecting-bar fittings, consisting of a bar material (1a) of flat rectangular cross-section, which at an end zone has a coupling portion of U-shaped cross-section, the U-shaped flanges (5,7) of which are stamped in relief from the flat rectangular cross-section of the bar material (1a) and on their inside are provided with a stamped fine toothing (9,11), wherein below the U-shaped flanges (5,7) an external fine toothing (17) is provided on the lateral surfaces of the bar material (1a) of flat rectangular cross-section, characterised in that the U-shaped flanges (5,7) are also provided on their outside with a stamped fine toothing (13,15).

2. A method of producing a connecting-bar element (1), which at one end (3) has a coupling portion of U-shaped cross-section and a fine toothing (9,11) formed on the inside of the U-shaped flanges (5,7), by deforming a bar material (1a) of flat rectangular cross-section, wherein the flanges (5,7) of the U-shaped cross-section are reliefstamped by pressing the bar material (la) with a punch (21) into a die (23), wherein simultaneously the inner fine toothing (9,11) is stamped into the U-shaped flanges by a lateral toothing profile (33) of the punch (21) and by a fine toothing profile (35) formed on the die (23) in extension of the toothing profile (33) of the die (21) a lower fine toothing (17) is formed on the lateral surfaces of the bar material (1a), which assists the flow of material into the U-flanges, characterised in that during the reliefstamping of the U-shaped flanges (5,7) by stamping jaws (25,27), which are moved laterally towards the reliefstamped U-shaped flanges (5,7) and which have a fine toothing profile (37) complementary to the toothing profile (3) of the punch (21), an outer fine toothing (13,15) is stamped into the U-shaped flanges, which is complementary to the inner fine toothing (9,11).

3. A method according to Claim 2, characterised in that the movement of the stamping jaws (25,27) towards the U-shaped flanges (5,7) is carried out in such timed coordination with the movement of the punch (21) that the punch (21) reaches its end position while the stamping jaws (25,27) are still being moved.

## Revendications

1. Elément de crémone (1) pour ferrures de crémone, consistant en une barre de matériau (1a) à section rectangulaire plate présentant, dans l'une des zones d'extrémité, un segment d'accouplement à section en "U" dont les brides en "U" (5, 7) sont estampées vers le haut à partir de la section rectangulaire plate de la barre de matériau (1a) et munies, de leur côté intérieur, d'une denture fine (9, 11) estampée, au-dessous des brides en "U" 5, 7 étant prévue, sur les faces latérales de la barre de matériau (1a) à section rectangulaire plate, une denture fine extérieure (17), caractérisé par le fait que les brides en "U" (5, 7) sont également pourvues, sur leur face extérieure, d'une denture fine estampée (13, 15).

2. Procédé de fabrication d'un élément de crémone (1) présentant, à l'une des extrémités (3), un segment d'accouplement à section en "U" et une denture fine (9, 11) formée sur la face intérieure des brides en "U" (5, 7), par déformation d'une barre de matériau (1a) à section rectangulaire plate, par pressage de la barre de matériau (1a) à l'aide d'un poinçon (21) dans une matrice (23) étant estampées vers le haut les brides en "U" (5, 7) de la section en "U", simultanément étant estampée, par un profil de denture latéral (33) du poinçon (21), la denture fine intérieure (9, 11) dans les brides en "U" et formée, par un profil de denture fine (35) réalisé sur la matrice (23), dans le prolongement du profil de denture (33) du poinçon (21), une denture fine inférieure (17) sur les faces latérales de la barre de matériau (1a), caractérisé par le fait que, lors de l'estampage vers le haut des brides en "U" (5, 7), il est estampé dans les brides en "U", par des mâchoires d'estampage (25, 27) déplacées latéralement contre les brides en "U" (5, 7) estampées vers le haut et présentant un profil de denture fine (37) complémentaire du profil de denture (33) du poinçon (21), une denture fine extérieure (13, 15) qui est complémentaire de la denture fine intérieure (9, 11).

3. Procédé suivant la revendication 2, caractérisé par le fait que le déplacement des mâchoires d'estampage (25, 27) contre les brides en "U" (5, 7) s'effectue en coïncidence dans le temps avec le déplacement du poinçon (21) telle que le poinçon (21) atteint sa position finale tandis que les mâchoires d'estampage (25, 27) sont encore déplacées.
